# EUROPÄISCHE PATENTSCHRIFT

(11) **EP 0 755 062 B1**
(45) Veröffentlichungstag und Bekanntmachung des Hinweises auf die Patenterteilung: **03.03.1999**
(21) Anmeldenummer: 95110858.8
(22) Anmeldetag: 12.07.1995
(51) Int. Cl.: H01F 38/38, H01F 38/26, H01F 27/02

(54) **Gekapselte Spannungswandleranordnung für Schaltanlagen mit mehreren Anlagenfeldern**
Encapsulated voltage transformer device for switching arrangements with several installation unit members
Transformateur de tension blindé pour appareillages de commutation avec plusieurs unités d'installation

(43) Veröffentlichungstag der Anmeldung: 22.01.1997
(73) Patentinhaber: Kommanditgesellschaft Ritz Messwandler GmbH & Co., D-20251 Hamburg (DE)
(72) Erfinder: Voss, Hans-Jürgen, Dr., D-25474 Ellerbek (DE); Streland, Reimund, Dipl.-Ing., D-22455 Hamburg (DE)
(74) Vertreter: Vonnemann, Gerhard, Dr.-Ing.

(56) Entgegenhaltungen:
- DE-C- 576 081
- DE-C- 701 383
- DE-C- 904 074
- DE-U- 9 209 167
- PATENT ABSTRACTS OF JAPAN vol. 005 no. 192 (E-085) ,8.Dezember 1981 & JP-A-56 114308 (NISSIN ELECTRIC CO LTD) 8.September 1981,

## Beschreibung

Die Erfindung betrifft eine gekapselte Spannungswandleranordnung für Schaltanlagen mit mehreren Anlagenfeldern, die entlang von nebeneinander verlaufenden Anlagenachsen angeordnet sind, gemäß dem Oberbegriff des Patentanspruchs 1.

Bei Schaltanlagen mit mehreren Anlagenfeldern, die nebeneinander angeordnet sind, kann der Abstand zwischen den nebeneinander verlaufenden Anlagenachsen einen durch den Durchmesser des Wandlergehäuses bestimmten Mindestabstand nicht unterschreiten. Dieser Abstand soll aber möglichst klein sein, damit Raum für zusätzliche Elemente in der Schaltanlage vorhanden ist. Daraus ergibt sich die Forderung nach zunehmend kompakter werdender Bauweise der Schaltanlagen und kleiner werdenden Gehäusedurchmessern für die Wandlergehäuse. Andererseits wächst mit kompakter werdenden Gehäusen das Risiko des Durchschlagens benachbarter Spannungswandler, insbesondere bei Hochspannungsschaltanlagen mit bis zu 145 kV.

Aus der DE-U-9 209 167 ist eine gekapselte Spannungswandleranordnung bekannt, bei der drei im Schnitt runde oder längliche Gehäuse für jeweils einen Spannungswandler nebeneinander angeordnet sind. Wenn jeder Spannungswandler sein eigenes Gehäuse hat, gibt es zwar keine besonderen Probleme mit der gegenseitigen elektrischen Isolierung, aber dafür ist die Anordnung auch nicht mehrphasig ausgelegt. Andererseits wäre der Aufbau einer mehrphasigen Anordnung nicht mehr kompakt, wenn sie nach dem Vorbild dieser Veröffentlichung mit jeweils einem separaten Gehäuse für jeden Spannungswandler ausgestalten wäre.

Aus den Patent Abstracts of Japan Vol. 5, Nr. 192, JP-A-56 114308 ist bekannt, in einem einzigen Gehäuse drei Spannungswandler unterzubringen. In einem ersten Ausführungsbeispiel sind die drei Spannungswandler in einer Reihe nebeneinander angeordnet, wobei die Kernachsen der Magnetkerne quer zur Längsachse eines im Schnitt rechteckigen Gehäuses ausgerichtet und in Längsrichtung hintereinander angeordnet sind. Dabei kommen sich die Spulen sehr nahe, so daß die Durchschlagsfestigkeit beeinträchtigt sein kann. In einem zweiten Ausführungsbeispiel sind die Kernachsen wiederum parallel zueinander ausgerichtet, aber die Spannungswandler sind in einer Dreiecks formation in einem im Schnitt kreisrunden Gehäuse untergebracht. Dabei ist die Gehäusebreite (= Durchmesser) wieder relativ groß.

Aus der DE-C-0 576 081 ist eine Spannungswandleranordnung mit drei in einer Reihe angeordneten Spannungswandlern bekannt, bei der ebenfalls die Kernachsen der Magnetkerne quer zur Längsachse eines länglichen Gehäuses ausgerichtet und in Längsrichtung hintereinander angeordnet sind. Außerdem sind die Kerne durch seitliche, in Längsrichtung verlaufende Kernschenkel miteinander verbunden. Aber auch hier ist der Abstand zwischen den Spulen sehr gering, so daß die Spannungsfestigkeit beeinträchtigt sein kann.

Der Erfindung liegt die Aufgabe zugrunde, eine gekapselte Spannungswandleranordnung für Schaltanlagen mit mehreren Anlagenfeldern anzugeben, die eine geringe Gehäusebreite aufweist und trotzdem einen ausreichenden Abstand zwischen den spannungsführenden Bauteilen gewährleistet, und eine Schaltanlage anzugeben mit diesen gekapselten Spannungswandleranordnungen.

Eine Lösung der Aufgabe ergibt sich aus dem kennzeichnenden Teil des Patentanspruchs 1. Im Prinzip besteht die erfindungsgemäße Lösung darin, daß die Spannungswandler zwar auch parallel zueinander ausgerichtet, aber versetzt zueinander angeordnet sind. Dabei sind die Kerne des ersten und des dritten Spannungswandlers seitlich links neben der Gehäuselängsachse und der Kern des mittleren Spannungswandlers rechts daneben versetzt, so daß sich die nebeneinander liegenden freien Enden der Kerne in Längsrichtung überlappen. Diese Anordnung nutzt sowohl die Gehäuselänge als auch die Gehäusebreite optimal aus, ohne daß die auf den Kernen angeordneten Spulen zu nahe an die Gehäusewände zu liegen kämen. Auch die Abstände der Spulen untereinander sind groß genug, um Spannungsüberschläge zu verhindern. Daraus ergibt sich der Vorteil, daß bei Schaltanlagen mit mehreren Anlagenfeldern auch mehrere Wandlergehäuse in einem kürzeren Abstand zueinander angeordnet werden können. Die Schaltanlagen werden dadurch kompakter, ohne daß Abstriche hinsichtlich der Spannungsfestigkeit gemacht werden müßten.

Für ein weniger länglich ausgebildetes Wandlergehäuse wird eine andere Lösung empfohlen, bei der drei Spannungswandler in Sternform mit radial voneinander wegweisenden Kernachsen angeordnet sind, wobei die Kernachse eines der Spannungswandler parallel zur Gehäuselängsachse ausgerichtet ist und die beiden anderen Kernachsen jeweils einen Winkel von mehr als 120° zur ersten Kernachse aufweisen. Obwohl diese Anordnung nicht sehr stark von der bekannten Anordnung mit drei 120°-Winkeln zwischen den Kernachsen abweicht, ergibt sich trotzdem ein wesentlicher Vorteil im Hinblick auf die verringerte Gehäusebreite.

In einer ersten vorteilhaften Ausgestaltung ist das Wandlergehäuse im Schnitt elliptisch, wobei vier rechteckig angeordnete und abgerundete Ecken angedeutet sind. Diese Gehäuseform empfielt sich insbesondere, wenn der Innenraum des Wandlergehäuses mit einem Isoliergas, beispielsweise Schwefelhexafluorid, unter hohem Druck gefüllt werden soll. Die gebogenen Gehäusewände benötigen nur eine geringe Wandstärke. In einer weiteren Ausgestaltungsform des Wandlergehäuses sind zusätzlich die Längsseiten abgeflacht. Diese Gehäuseform ist insbesondere dann vorteilhaft, wenn die Gehäuselänge nicht sehr viel größer ist als die Gehäusebreite.

In einer weiteren erfindungsgemäßen Lösung der gestellten Aufgabe ist die Gehäuselängsachse des Wandlergehäuses im wesentlichen senkrecht zu einer durch die Anlagenachsen bestimmten Ebene ausgerichtet und die Spannungswandler sind mit ihren Kernachsen quer zur Gehäuselängsachse ausgerichtet und in Längsrichtung übereinander angeordnet, wobei die Kerne durch zwei seitliche, in Längsrichtung verlaufende Kernschenkel einstückig miteinander verbunden sind.

In der Praxis steht das Wandlergehäuse mit seiner Gehäuselängsachse bei dieser Ausführungsform vertikal, so daß sie für Schaltanlagen empfohlen werden kann, deren Bauraum in der Breite, d.h. quer zu den Anlagenachsen eingeschränkt ist, wo jedoch vertikal nach oben genügend Bauraum zur Verfügung steht.

Gegenstand der Erfindung ist ferner auch eine Schaltanlage mit erfindungsgemäß ausgestalteten Spannungswandleranordnungen. Dabei sind in einer besonders einfachen ersten Ausgestaltungsform der Schaltanlage die Wandlergehäuse in Querrichtung zu den Anlagenachsen einfach nebeneinander in Reihe angeordnet. Schon eine derartige Anordnung ist wegen der erfindungsgemäßen Ausgestaltung der Spannungswandleranordnungen kompakter als bekannte Schaltanlagen.

Die Erfindung wird in einer bevorzugten Ausführungsform unter Bezugnahme auf eine Zeichnung beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Zeichnungen zeigen im einzelnen:
- Fig. 1:: eine schematische Darstellung einer erfindungsgemäßen Spannungswandleranordnung mit geschnittenem Wandlergehäuse in einer ersten Ausgestaltungsform und einer Draufsicht auf die Spannungswandler in einer bevorzugten Anordnung,
- Fig. 2:: wie Fig. 1 mit einer zweiten Anordnung der Spannungswandler,
- Fig. 3:: wie Fig. 1 mit einer zweiten Ausgestaltungsform der Wandlergehäuses und einer dritten Anordnung der Spannungswandler,
- Fig. 4:: wie Fig. 1 mit einer weiteren Ausgestaltungsform des Wandlergehäuses und einer weiteren Anordnung der Spannungswandler,
- Fig. 5:: eine schematische Darstellung einer Anordnung von Wandlergehäusen gemäß der Fig. 1 und 2,
- Fig. 6:: dieselbe Anordnungsform von anderen Wandlergehäusen gem. Fig. 3,
- Fig. 7:: eine entsprechende Anordnung von Wandlergehäusen gem. Fig. 4.

In den Fig.1 und 2 erkennt man ein längliches Wandlergehäuse 1 mit einer Gehäuselänge l und einer Gehäusebereite b, die kleiner als die Gehäuselänge l ist. Innerhalb des Wandlergehäuses 1 sind drei Spannungswandler 2, 3, 4 angeordnet, die jeweils einen Kern 5 und eine Spule 6 aufweisen. Das Wandlergehäuse 1 ist im wesentlichen elliptisch ausgestaltet und hat vier rechteckig angeordnete und abgerundete Ecken 7. Zwei Seitenwände 8 sind gebogen ausgeführt und erstrecken sich im wesentlichen in Richtung einer Gehäuselängsachse 9.

Die Spannungswandler 2, 3, 4 sind in länglicher Formation in Richtung der Gehäuselängsachse 9 hintereinander angeordnet, wobei die Kernachsen 10, 11, 12 der Kerne 5 parallel zur Gehäuselängsachse 9 liegen. Die Kernachsen 10 und 12 eines ersten und eines dritten Kerns 5 sind seitlich nach links gegenüber der Gehäuselängsachse 9 verschoben. Ein zweiter mittlerer Kern 5 mit der Kernachse 11 ist seitlich rechts gegenüber der Gehäuselängsachse 9 verschoben. Die freien Enden 13, 14, 15, 16 der Kerne 5 liegen nebeneinander und überlappen sich in Längsrichtung.

Bei der in Fig. 2 dargestellten Anordnung sind die Kernachsen 10, 11, 12 quer zur Gehäuselängsachse 9 ausgerichtet und die Spannungswandler 2, 3, 4 wiederum in Längsrichtung hintereinander angeordnet. Die drei Kerne 5 sind durch zwei seitliche, parallel zur Gehäuselängsachse 9 verlaufende Kernschenkel 17, 18 einstückig miteinander verbunden.

Fig. 3 zeigt ein Wandlergehäuse 19, bei dem die Gehäuselänge l nicht sehr viel größer als die Gehäusebreite b ist. Darüber hinaus ist das Wandlergehäuse 19 an seinen Längsseiten abgeflacht, so daß zwei gerade, parallel verlaufende Seitenwände 20 entstehen. Die drei Spannungswandler 2, 3, 4 sind sternförmig mit radialen Kernachsen 10, 11, 12 angeordnet, wobei die Kernachse 10 eines ersten Spannungswandlers 2 parallel zur Gehäuselängsachse 9 ausgerichtet ist und mit dieser zusammenfällt. Die beiden anderen Kernachsen 11, 12 der beiden anderen Spannungswandler 3, 4 weisen jeweils zur ersten Kernachse 10 einen Winkel W von mehr als 120° auf.

Das in Fig. 4 dargestellte Wandlergehäuse 21 ist im wesentlichen zylinderförmig, wobei wiederum die Gehäuselänge l größer als die dem Zylinderdurchmesser entsprechende Gehäusebreite b ist. Auch hier sind die Spannungswandler 2, 3, 4 mit ihren Kernachsen 10, 11, 12 quer zur Gehäuselängsachse 9 angeordnet, wobei die Kerne 5 durch zwei seitliche, parallel zur Gehäuselängsachse 9 verlaufende Kernschenkel 17, 18 einstückig miteinander verbunden sind. Man erkennt in der Fig. 4 auch drei elektrische Leiter 22, mittels derer die elektrische Spannung an die drei Spulen 6 herangeführt wird.

In den Fig. 5 bis 7 ist die Anordnung der erfindungsgemäßen Wandlergehäuse 1, 19, 21 in elektrischen Schaltanlagen dargestellt. Eine derartige Schaltanlage besitzt drei Anlagenfeldern, die entlang von parallel zueinander verlaufenden Anlagenachsen A, B, C angeordnet sind. Bei den in den Fig. 5 und 6 dargestellten Anordnungen ist die jeweilige Gehäuselängsachse der Wandlergehäuse 1, 9, 21 parallel zu den Anlagenachsen A, B, C ausgerichtet. Wegen der geringen Gehäusebreite b können die Abstände t zwischen den Anlagenachsen A, B, C vorteilhaft klein gehalten sein. Dabei sind die Wandlergehäuse 1, 19 quer zu den Anlagenachsen A, B, C in einfacher Reihe nebeneinander angeordnet.

Bei einer weiteren, in Fig. 7 dargestellten Ausführungsform der Erfindung, sind die Gehäuselängsachsen 9 der Wandlergehäuse 21 senkrecht zu einer durch die Anlagenachsen A, B, C bestimmten Ebene ausgerichtet. In Fig. 7 entspricht diese Ebene der Papierebene, auf der die Gehäuselängsachsen 9 senkrecht stehen. Das zylindrische Wandlergehäuse 21 ragt dann vertikal nach oben. Der Zylinderdurchmesser des Wandlergehäuses 21 bestimmt hier die Gehäusebreite b, die wiederum vorteilhaft klein ausfällt, da bei dieser erfindungsgemäßen Anordnung innerhalb des kreisförmigen Querschnitts nur ein Spannungswandler untergebracht werden muß, da die drei Spannungswandler 2, 3, 4 übereinander in Richtung der Zylinderlängsachse angeordnet sind. Im Gegensatz dazu sind bei dem Stand der Technik die drei Spannungswandler innerhalb des kreisförmigen Gehäusequerschnitts nebeneinander sternförmig angeordnet, woraus sich ein größerer Gehäusedurchmesser und damit eine größere Gehäusebreite b ergibt.

### Bezugszeichenliste

- 1: Wandlergehäuse
- 2: Spannungswandler
- 3: Spannungswandler
- 4: Spannungswandler
- 5: Kern
- 6: Spule
- 7: Ecken
- 8: Seitenwände
- 9: Gehäuselängsachse
- 10: Kernachse
- 11: Kernachse
- 12: Kernachse
- 13: freies Ende
- 14: freies Ende
- 15: freies Ende
- 16: freies Ende
- 17: Kernschenkel
- 18: Kernschenkel
- 19: Wandlergehäuse
- 20: Seitenwände
- 21: Wandlergehäuse
- 22: Leiter
- A: Anlagenachse
- B: Anlagenachse
- C: Anlagenachse
- l: Gehäuselänge
- b: Gehäusebreite
- t: Abstand
- W: Winkel

## Patentansprüche

1. Gekapselte Spannungswandleranordnung für Schaltanlagen mit mehreren Anlagenfeldern, die entlang von nebeneinander verlaufenden Anlagenachsen (A, B, C) angeordnet sind; mit einem Wandlergehäuse (1. 19, 21) mit drei Spannungswandlern (2, 3, 4), die jeweils eine auf einem längs einer Kernachse (10, 11, 12) ausgerichteten Kern (5) angeordnete Spule (6) aufweisen, wobei das Wandlergehäuse (1, 19, 21) im Schnitt länglich mit einer größeren Gehäuselänge (l) und einer kleineren Gehäusebreite (b) ausgestaltet ist, wobei die Gehäusebreite (b) quer zu den Anlagenachsen (A, B, C) und eine Gehäuselängsachse (9) im wesentlichen parallel zu den Anlagenachsen (A, B, C) ausgerichtet ist und wobei die Spannungswandler (2, 3, 4) im Wandlergehäuse (1, 19, 21) in länglicher Formation in bezug auf die Gehäuselänge (l) angeordnet sind, wobei die Spannungswandler (2, 3, 4) mit ihren Kernachsen (10, 11, 12) parallel zur Gehäuselängsachse (9) ausgerichtet und in Längsrichtung hintereinander angeordnet sind, wobei ein erster und ein dritter Kern (5) mit den Kernachsen (10, 12) seitlich neben der Gehäuselängsachse (9) zur einen Seite hin und ein zweiter, mittlerer Kern (5) mit der Kernachse (11) zur anderen Seite hin versetzt ist, so daß sich die nebeneinanderliegenden freien Enden (13, 14, 15, 16) der Kerne (5) in Längsrichtung überlappen.

2. Gekapselte Spannungswandleranordnung für Schaltanlagen mit mehreren Anlagenfeldern, die entlang von nebeneinander verlaufenden Anlagenachsen (A, B, C) angeordnet sind; mit einem Wandlergehäuse (1. 19, 21) mit drei Spannungswandlern (2, 3, 4), die jeweils eine auf einem längs einer Kernachse (10, 11, 12) ausgerichteten Kern (5) angeordnete Spule (6) aufweisen, wobei das Wandlergehäuse (1, 19, 21) im Schnitt länglich mit einer größeren Gehäuselänge (l) und einer kleineren Gehäusebreite (b) ausgestaltet ist, wobei die Gehäusebreite (b) quer zu den Anlagenachsen (A, B, C) und eine Gehäuselängsachse (9) im wesentlichen parallel zu den Anlagenachsen (A, B, C) ausgerichtet ist und wobei die Spannungswandler (2, 3, 4) im Wandlergehäuse (1, 19, 21) in länglicher Formation in bezug auf die Gehäuselänge (l) angeordnet sind, wobei die drei Spannungswandler (2, 3, 4) sternförmig mit radialen Kernachsen (10, 11, 12) angeordnet sind, wobei die Kernachse (10) eines ersten Spannungswandlers (2) im wesentlichen parallel zur Gehäuselängsachse (9) ausgerichtet ist und die beiden anderen Kernachsen (11, 12) jeweils einen Winkel (W) von mehr als 120° zur ersten Kernachse (10) aufweisen.

3. Gekapselte Spannungswandleranordnung nach Anspruch 1 oder 2, **dadurch gekennzeichnet,** daß das Wandlergehäuse (1) im Horizontalschnitt im wesentlichen elliptisch ausgestaltet ist, wobei vier rechteckig angeordnete und abgerundete Ecken (7) angedeutet sind.

4. Gekapselte Spannungswandleranordnung nach Anspruch 3, **dadurch gekennzeichnet,** daß das Wandlergehäuse (19) im Horizontalschnitt zusätzlich an den Längsseiten abgeflacht ist.

5. Gekapselte Spannungswandleranordnung für Schaltanlagen mit mehreren Anlagenfeldern, die entlang von nebeneinander verlaufenden Anlagenachsen (A, B, C) angeordnet sind; mit einem Wandlergehäuse (1. 19, 21) mit drei Spannungswandlern (2, 3, 4), die jeweils eine auf einem längs einer Kernachse (10, 11, 12) ausgerichteten Kern (5) angeordnete Spule (6) aufweisen, wobei das Wandlergehäuse (1, 19, 21) im Schnitt länglich mit einer größeren Gehäuselänge (l) und einer kleineren, quer zu den Anlagenachsen (A, B, C) ausgerichteten Gehäusebreite (b) ausgestaltet ist, und wobei die Spannungswandler (2, 3, 4) im Wandlergehäuse (1, 19, 21) in länglicher Formation in bezug auf die Gehäuselänge (l) angeordnet sind, wobei die Gehäuselängsachse (9) des Wandlergehäuses (21) im wesentlichen senkrecht zu einer durch die Anlagenachsen (A, B, C) bestimmten Ebene ausgerichtet ist und wobei die Spannungswandler (2, 3, 4) mit ihren Kernachsen (10, 11, 12) quer zur Gehäuselängsachse (9) ausgerichtet und in Längsrichtung übereinander angeordnet sind, wobei die Kerne (5) durch zwei seitliche, in Längsrichtung verlaufende Kernschenkel (17, 18) einstückig miteinander verbunden sind.

6. Schaltanlage mit mehreren Anlagenfeldern, die entlang von nebeneinander verlaufenden Anlagenachsen (A, B, C) angeordnet sind, und mit gekapselten Spannungswandleranordnungen nach einem der vorhergehenden Ansprüche, **dadurch gekennzeichnet,** daß die Wandlergehäuse (1, 19, 21) in Querrichtung zu den Anlagenachsen (A, B, C) nebeneinander angeordnet sind.

## Claims

1. Enclosed voltage transformer arrangement for switchgear systems having a plurality of system sections which are disposed along system axes (A, B, C) extending alongside one another, having a transformer housing (1, 19, 21) with three voltage transformers (2, 3, 4) which each have a coil (6) disposed on a core (5) aligned along a core axis (10, 11, 12), the transformer housing (1, 19, 21) being of elongated design in section and having a greater housing length (1) and a smaller housing width (b), the housing width (b) being aligned transversely to the system axes (A, B, C) and a housing longitudinal axis (9) being aligned essentially parallel to the system axes (A, B, C) and the voltage transformers (2, 3, 4) being disposed in the transformer housing (1, 19, 21) in an elongated formation with respect to the housing length (l), wherein the core axes (10, 11, 12) of the voltage transformers (2, 3, 4) are aligned parallel to the housing longitudinal axis (9) and are disposed behind one another in the longitudinal direction, the core axes (10, 12) of a first and a third core (5) being laterally offset to one side alongside the housing longitudinal axis (9) and the core axis (11) of a second, central core (5) being offset to the other side so that the adjacent free ends (13, 14, 15, 16) of the cores (5) overlap in the longitudinal direction.

2. Enclosed voltage transformer arrangement for switchgear systems having a plurality of system sections which are disposed along system axes (A, B, C) extending alongside one another, having a transformer housing (1, 19, 21) with three voltage transformers (2, 3, 4) which each have a coil (6) disposed on a core (5) aligned along a core axis (10, 11, 12), the transformer housing (1, 19, 21) being of elongated design in section and having a greater housing length (1) and a smaller housing width (b), the housing width (b) being aligned transversely to the system axes (A, B, C) and a housing longitudinal axis (9) being aligned essentially parallel to the system axes (A, B, C) and the voltage transformers (2, 3, 4) being disposed in the transformer housing (1, 19, 21) in an elongated formation with respect to the housing length (l), wherein three voltage transformers (2, 3, 4) are disposed in a star shape with radial core axes (10, 11, 12), the core axis (10) of a first voltage transformer (2) being aligned essentially parallel to the housing longitudinal axis (9) and the two other core axes (11, 12) each being at an angle (W) of more than 120° with respect to the first core axis (10).

3. Enclosed voltage transformer arrangement according to Claim 1 or 2, characterized in that the transformer housing (1) is of essentially elliptical design in horizontal section, four rectangularly disposed and rounded corners (7) being indicated.

4. Enclosed voltage transformer arrangement according to Claim 3, characterized in that the transformer housing (19) is additionally flattened on the long sides in horizontal section.

5. Enclosed voltage transformer arrangement for switchgear systems having a plurality of system sections which are disposed along system axes (A, B, C) extending alongside one another, having a transformer housing (1, 19, 21) with three voltage transformers (2, 3, 4) which each have a coil (6) disposed on a core (5) aligned along a core axis (10, 11, 12), the transformer housing (1, 19, 21) being of elongated design in section and having a greater housing length (1) and a smaller housing width (b) aligned transversely to the system axes (A, B, C), and the voltage transformers (2, 3, 4) being disposed in the transformer housing (1, 19, 21) in an elongated formation with respect to the housing length (l), wherein the housing longitudinal axis (9) of the transformer housing (21) is aligned essentially perpendicular to a plane determined by the system axes (A, B, C) and wherein the core axes (10, 11, 12) of the voltage transformers (2, 3, 4) are aligned transversely to the housing longitudinal axis (9) and are disposed one above the other in the longitudinal direction, the cores (5) being integrally joined together by two lateral core limbs (17, 18) extending in the longitudinal direction.

6. Switchgear system having a plurality of system sections which are disposed along system axes (A, B, C) extending alongside one another and having enclosed voltage transformer arrangements according to one of the preceding claims, characterized in that the transformer housings (1, 19, 21) are disposed alongside one another in the transverse direction with respect to the system axes (A, B, C).

## Revendications

1. Installation de transformateurs de tension encapsulée pour des installations à plusieurs unités disposées selon des axes d'installation (A, B, C) juxtaposés, comprenant un boîtier de transformateurs (1, 19, 21) avec trois transformateurs de tension (2, 3, 4) ayant chacun une bobine (6) portée par un noyau (5) aligné suivant l'axe longitudinal d'un axe de noyau (10, 11, 12), le boîtier de transformateurs (1, 19, 21) ayant, en vue en coupe longitudinale, une grande longueur de boîtier (l) et une largeur de boîtier (b) plus petite, la largeur (b) disposée transversalement aux axes d'installations (A, B, C), et un axe longitudinal de boîtier (9), étant essentiellement parallèles aux axes d'installations (A, B, C), et les transformateurs de tension (2, 3, 4) étant logés dans le boîtier de transformateurs (1, 19, 21) suivant une répartition allongée par rapport à la longueur de boîtier (1),
• les transformateurs de tension (2, 3, 4) étant alignés avec leurs axes de noyaux (10, 11, 12) disposés parallèlement à l'axe longitudinal (9) du boîtier et l'un derrière l'autre dans la direction longitudinale,
• un premier et un troisième noyaux (5) étant décalés avec les axes de noyaux (10, 13) latéralement à côté de l'axe longitudinal (9) du boîtier, vers un côté, et un second noyau (5), médian, étant décalé vers l'autre côté par rapport à l'axe de noyau (11), de sorte que les extrémités libres juxtaposées (13, 14, 15, 16) des noyaux (5) se chevauchent dans la direction longitudinale.

2. Installation de transformateurs de tension encapsulée pour des installations à plusieurs unités disposées le long d'axes d'installation (A, B, C) juxtaposés, comprenant un boîtier de convertisseurs de tension (1, 19, 21) avec trois transformateurs de tension (2, 3, 4) ayant chacun une bobine (6) portée par un noyau (5) aligné sur un axe de noyau (10, 11, 12), le boîtier de transformateurs (1, 19, 21) ayant en coupe une forme allongée de grande longueur de boîtier (l) et de faible largeur de boîtier (b), la largeur de boîtier (b) transversale aux axes d'installation (A, B, C) et un axe longitudinal de boîtier (9) étant essentiellement parallèle aux axes d'installation (A, B, C), et les transformateurs de tension (2, 3, 4) étant placés dans le boîtier de transformateurs (1, 19, 21) suivant une disposition allongée par rapport à la longueur (l) du boîtier, les transformateurs de tension (2, 3, 4) étant répartis en étoile avec des encoches radiales (10, 11, 12), les axes de noyaux (10) du premier transformateur de tension (2) étant essentiellement parallèles à l'axe longitudinal (9) du boîtier et les deux autres axes de noyaux (11, 12) faisant chaque fois un angle (W) supérieur à 120° par rapport au premier axe de noyau (10).

3. Installation de transformateurs de tension encapsulée selon la revendication 1 ou 2,
caractérisée en ce que
le boîtier de transformateurs (1) a, en coupe horizontale une forme essentiellement elliptique avec quatre coins rectangulaires, (7) arrondis.

4. Installation de transformateurs de tension encapsulée selon la revendication 3,
caractérisée en ce que
le boîtier de transformateurs (19) est en outre aplati au niveau de ses côtés longitudinaux, en coupe horizontale.

5. Installation de transformateurs de tension encapsulée pour des installations de commutation à plusieurs champs d'installations, qui sont prévues le long d'axes d'installations (A, B, C) parallèles, avec un boîtier de transformateurs (1, 19, 21) avec trois transformateurs de tension (2, 3, 4) comportant chacun une bobine montée sur un noyau (6) aligné suivant un axe de noyau (10, 11, 12), le boîtier de transformateurs (1, 19, 21) étant en coupe longitudinale de plus grande longueur (1) et de plus petit diamètre transversalement à l'axe longitudinal (A, B, C), en étant aligné avec une largeur (b), et les transformateurs de tension (2, 3, 4) étant disposés dans le boîtier de transformateurs (1, 19, 21) suivant une répartition allongée par rapport à la longueur (l) du boîtier,
l'axe longitudinal (9) du boîtier de transformateurs (21) étant essentiellement perpendiculaire à un plan défini par l'un des axes d'installation (A, B, C), et les transformateurs de tension (2, 3, 4) avec leurs axes de noyaux (10, 11, 12) étant alignés transversalement à l'axe longitudinal (9) du boîtier et superposés dans la direction longitudinale, des noyaux (5) étant reliés en une seule pièce par deux branches de noyaux (17, 18) latérales, s'étendant dans la direction longitudinale.

6. Installation à plusieurs unités disposées le long d'axes d'installations (A, B, C), voisins, et avec des installations de transformateurs de tension blindées, selon l'une quelconque des revendications précédentes,
caractérisée en ce que
les boîtiers des transformateurs (1, 19, 21) sont juxtaposés dans la direction transversale par rapport aux axes d'installations (A, B, C).
